# DEMANDE DE BREVET EUROPEEN

(11) **EP 1 647 632 A1**
(43) Date de publication de la demande: **19.04.2006**
(21) Numéro de dépôt: 05109545.3
(22) Date de dépôt: 13.10.2005
(51) Int. Cl.: E01C 19/48

(54) **Finisseuse de revêtement en béton**

(30) Priorité: 13.10.2004 FR 0410786
(71) Demandeur: Eurovia, 92500 Rueil-Malmaison (FR)
(72) Inventeur: Gils, Joseph, 84400 Saignon (FR)
(74) Mandataire: Texier, Christian

(57) **Abrégé**

La machine (2) de moulage en continu de béton au sol comprend :
- un châssis roulant (4); et
- un moule (6) de moulage du béton au sol ;
Le moule est monté mobile par rapport au châssis.

## Description

L'invention concerne les machines de coulage en continu de béton au sol.

On connaît de telles machines comportant un châssis roulant et un moule de moulage du béton au sol fixé au châssis et permettant de mouler en continu une bande de béton déposée simultanément sur le sol. Toutefois, les qualités dimensionnelles de la bande de béton ainsi formée demeurent imparfaites dans la mesure où les irrégularités du terrain (bosses, creux, ...) modifient la position du moule par rapport au sol et tendent par conséquent à donner localement à la bande de béton une épaisseur trop grande ou au contraire trop petite.

Un but de l'invention est de fournir une machine de moulage en continu de béton améliorée sous cet aspect.

A cet effet, on prévoit selon l'invention une machine selon la revendication 1.

Ainsi, la position du moule est moins dépendante de la position du châssis, ce qui lui permet de s'adapter aux particularités du terrain. On améliore de ce fait les qualités dimensionnelles de la bande de béton moulée au sol.

La machine selon l'invention pourra présenter en outre au moins l'une quelconque des caractéristiques énoncées dans les autres revendications.

D'autres caractéristiques et avantages de l'invention apparaîtront encore dans la description suivante d'un mode préféré de réalisation et de variantes donnés à titre d'exemples non limitatifs en référence aux dessins annexés sur lesquels :
- les figures 1 et 2 sont deux vues respectivement de côté et en plan d'une machine selon un mode préféré de réalisation de l'invention ;
- la figure 3 est une vue arrière de la machine des figures 1 et 2 illustrant la réalisation d'une bande de béton au sol et contre un talus ; et
- les figures 4 et 5 sont deux vues arrières de deux variantes de réalisation de la machine selon l'invention.

On a illustré aux figures 1 à 3 une machine 2 selon un mode préféré de réalisation de l'invention. La machine comprend un châssis 4 et un moule 6 monté mobile sur le châssis.

Le châssis 4 comprend un ensemble 8 formé de poutres et de traverses ainsi que des roues 10, ici au nombre de huit, et associées par paire à des chenilles 12 par l'intermédiaire desquelles le châssis 4 roule sur le sol. En référence à la figure 2, le châssis 4 comprend des capteurs latéraux 14, 16 s'étendant ici sur le côté gauche du châssis et rigidement fixés à ce dernier. Ces capteurs sont réalisés sous la forme de palpeurs et coopèrent avec un élément de l'environnement de la machine afin de guider la commande de la hauteur du châssis par rapport aux chenilles 12. Cet élément comprend en l'espèce un fil 18 tendu à une hauteur prédéterminée du sol 20 sur lequel évolue la machine 2. Le châssis comprend deux vérins 22 par l'intermédiaire desquels la structure 8 est reliée aux roues 10 associées aux deux chenilles avant 12. La machine comprend des moyens de commande aptes à commander les vérins 22 par asservissement en fonction des informations fournies par les capteurs 14 et 16 afin de maintenir à une hauteur constante au-dessus du sol la partie arrière de la machine correspondant à l'avant du moule 6 et située à l'avant de ce dernier. On a ainsi illustré à la figure 1 en traits pointillés deux positions des chenilles avant correspondant respectivement à un terrain descendant et à un terrain montant par référence à la direction de marche de la machine indiquée par la flèche 24. Comme on le voit, la position du moule n'est pas modifiée ni même l'inclinaison du véhicule par ces altérations du terrain.

La machine comprend des moyens d'alimentation en continu du moule avec un matériau tel que du béton frais. Ces moyens comprennent notamment une toupie à béton (non illustrée) s'étendant en avant du châssis 4, par référence à la direction 24, à partir de laquelle le béton s'écoule sur une trémie ou un convoyeur 26 conduisant le béton jusqu'à la partie avant et amont du moule 6.

Le moule s'étend en arrière du châssis 4, dans la partie la plus en arrière de la machine. Il est suspendu au-dessus du sol. Le moule est destiné à former une dalle de béton 30 telle qu'illustrée à la figure 2, par exemple à profil rectangulaire. Le béton est moulé et déposé en continu par le moule. Il s'étend sur le sol 20 et/ou contre un talus 23 comme illustré à la figure 3. Le béton est déposé avec une épaisseur constante.

Le moule 6 est monté sur la structure du châssis 4 en étant mobile par rapport à ce dernier. En l'espèce, le moule 6 est articulé par son extrémité avant sur le châssis autour d'un axe 40 s'étendant suivant une direction horizontale et transversale à la direction 24 de roulement de la machine. Le moule est mobile à rotation autour de cet axe par rapport au châssis et cette mobilité constitue en l'espèce la seule possibilité de mouvement du moule par rapport au châssis.

Le moule comprend lui aussi un capteur 42 s'étendant en arrière sur le côté gauche en l'espèce et coopérant avec le fil 18 pour informer les moyens de commande de la machine d'une position en hauteur du moule par rapport au sol 20. Le moule comprend au moins un vérin 44, en l'espèce au nombre de deux, dont une extrémité inférieure est reliée à une partie arrière du moule et l'autre extrémité supérieure est reliée à la structure 8. Ces vérins sont reliés aux moyens de commande de la machine et en fonction des informations fournies par le capteur 42 permettent de modifier une hauteur du moule par rapport au sol en le faisant tourner sur une faible amplitude autour de son axe 40. A cette fin, les vérins 44 s'étendent suivant la direction verticale et sont reliés à une partie supérieure du moule. Le capteur comprend par exemple un bras avec un contrepoids, Si le fil provoque un mouvement du bras, ce dernier commande un distributeur d'huile qui pilote les vérins 44.

Comme on le voit en particulier sur les figures 2 et 3, le moule a une largeur mesurée sur la direction de l'axe 40 plus grande que la largeur du châssis, y compris si celle-ci est mesurée au niveau des chenilles 12 et des roues 10. En l'espèce, c'est au niveau du moule 6 que se situe la plus grande largeur de la machine.

L'invention est particulièrement adaptée pour le coulage de béton lors de la réalisation de voies ferrées, de routes, de pistes cyclables, de chemins ou de voies forestières, par exemple dans un fossé. La faible largeur de la machine en avant du moule lui permet de passer dans l'emplacement de la future voie sans occuper une largeur plus grande que celle de la voie à réaliser. Cela vient notamment du fait que le moule se situe à l'arrière de la machine.

L'articulation du moule sur le châssis fournit au moule un degré de liberté par rapport au châssis. La position du moule peut donc être commandée avec les moyens de commande pour s'affranchir au maximum des irrégularités du sol. On peut donc réaliser une bande de béton 30 ayant de très bonnes qualités dimensionnelles et ce, même en présence d'un terrain présentant des bosses et des creux à l'origine. La largeur de la bande de béton sera par exemple de 3,95 mètres de large.

On observe que l'axe 40 se situe dans la moitié arrière du châssis et en l'espèce à l'arrière de tous les axes de rotation (ou essieux) des roues 10, voire à l'arrière de ces roues elles-même. Les qualités dimensionnelles de la dalle 30 seront d'autant meilleures que l'axe 40 est situé le plus en avant possible du moule 6. Il sera également avantageux pour les qualités dimensionnelles de la dalle de donner une grande longueur au châssis. On pourra par exemple prévoir que la longueur totale du moule soit inférieure à 40% de la longueur du châssis, voire à 30% ou même 20% de cette longueur. De même, on pourra prévoir que plus de 60% de la longueur du châssis s'étend en avant de l'axe 40, voire 70% ou même 80% de cette longueur.

Le moule comprend une vis 50 de répartition du béton. Cette vis est mobile à rotation autour de son axe qui est parallèle à l'axe 40. Sur la figure 2, la vis présente un filet dont l'orientation est constante d'une extrémité à l'autre de la vis (par exemple intégralement à gauche ou à droite). On pourrait toutefois prévoir que l'orientation du filet s'inverse en partie médiane de sorte qu'une moitié longitudinale de la vis est orientée à gauche et l'autre à droite. La vis est donc symétrique par rapport à un plan vertical longitudinal médian de la machine.

La machine peut être transportée sur un ensemble camion et remorque classique. On place par exemple le moule sur le camion-grue et le châssis 8 sur la remorque porte-engin attelée.

Une variante de réalisation de la machine est illustrée à la figure 4. Dans cette variante, l'alimentation en béton est effectuée au moyen d'un convoyeur latéral 60 parcourant une piste 62 sensiblement parallèle à l'ouvrage en cours de réalisation. Le convoyeur 60 peut être fixé à la partie arrière du châssis grâce à des moyens de fixation adaptés 64. Le convoyeur comprend une rampe 66 acheminant le béton depuis le convoyeur jusqu'au moule 6.

On pourra par exemple monter le convoyeur 66 mobile à rotation par rapport au châssis autour d'un axe 67 parallèle à la direction 24, situé en partie médiane du convoyeur. Des moyens d'actionnement tels qu'un vérin 69 relient les moyens 64 au convoyeur 66 pour permettre de commander la position du convoyeur 66 autour de l'axe 67. Différentes positions du convoyeur 66 ont été illustrées en traits pleins et en traits pointillés.

Une autre variante est illustrée à la figure 5. Cette fois, un camion 68 de béton frais parcourt la piste 62 et alimente en béton le moule 6 au moyen d'une goulotte 70 fixée au moule 6.

Ces deux variantes sont avantageuses lorsque l'ouvrage à réaliser se trouve dans un fossé ou une piste encaissée bordée par des talus. En effet, on a constaté que si, dans un tel cas, on alimente la machine au moyen d'un camion qui la précède dans le fossé, ce dernier prend facilement les traces des roues du camion. Ces deux variantes permettent d'éviter cet inconvénient.

Bien entendu, on pourra apporter à l'invention de nombreuses modifications sans sortir du cadre de celle-ci.

On pourra prévoir d'autres moyens d'asservissement que les capteurs, par exemple des prismes.

## Revendications

1. Machine (2) de moulage en continu de béton au sol, comprenant :
- un châssis roulant (4) ; et
- un moule (6) de moulage du béton au sol,
**caractérisée en ce que** le moule est monté mobile par rapport au châssis.

2. Machine selon la revendication précédente, **caractérisée en ce que** le moule est monté mobile à rotation par rapport au châssis, par exemple autour d'un axe de rotation (40) horizontal.

3. Machine selon la revendication précédente, **caractérisée en ce que** l'axe de rotation (40) s'étend dans une moitié arrière du châssis, et de préférence en arrière des roues (10) du châssis.

4. Machine selon l'une quelconque des revendications précédentes,
**caractérisée en ce que** le moule est articulé par rapport au châssis autour d'un axe (40) de rotation perpendiculaire à une direction (24) de roulement du châssis.

5. Machine selon l'une quelconque des revendications précédentes,
**caractérisée en ce qu'**elle comprend des moyens (44) pour déplacer le moule par rapport au châssis et/ou en hauteur par rapport au sol.

6. Machine selon la revendication précédente, **caractérisée en ce que** les moyens de déplacement (44) comprennent au moins un vérin.

7. Machine selon l'une quelconque des revendications précédentes,
**caractérisée en ce qu'**elle comprend des moyens d'asservissement d'une position du moule, notamment en hauteur par rapport au sol.

8. Machine selon la revendication précédente, **caractérisée en ce que** les moyens d'asservissement comprennent un capteur (42) apte à coopérer avec un élément (18) de l'environnement de la machine.

9. Machine selon l'une quelconque des revendications 7 à 8,
**caractérisée en ce qu'**elle comprend des moyens d'asservissement d'une position du châssis, indépendants des moyens d'asservissement du moule.

10. Machine selon l'une quelconque des revendications précédentes,
**caractérisée en ce que** le moule (6) présente une largeur plus grande, mesurée suivant une direction horizontale perpendiculaire à la direction de roulement, qu'une largeur du châssis mesurée suivant la même direction.
